# FASCICULE DE BREVET EUROPEEN

(11) **EP 2 978 504 B1**
(45) Date de publication et mention de la délivrance du brevet: **02.03.2022**
(21) Numéro de dépôt: 14712295.6
(22) Date de dépôt: 24.03.2014
(51) Int. Cl.: A62B 1/14, A63B 29/02

(54) **PIECE, DISPOSITIF ET PROCÉDÉ DE BLOCAGE D'UNE CORDE**
TEIL, VORRICHTUNG UND VERFAHREN ZUM VERRIEGELN EINES SEILES
PART, DEVICE AND METHOD FOR LOCKING A ROPE

(30) Priorité: 25.03.2013 WO PCT/IB2013/000501
(43) Date de publication de la demande: 03.02.2016
(73) Titulaire: Durand, Michel, 1814 La Tour-de-Peilz (CH)
(72) Inventeur: Durand, Michel, 1814 La Tour-de-Peilz (CH)
(74) Mandataire: P&TS SA (AG, Ltd.)
(86) Numéro de dépôt international: PCT/EP2014/055884
(87) Numéro de publication internationale: WO 2014/154648

(56) Documents cités:
- CA-A1- 2 297 356
- US-A- 4 019 609
- US-A1- 2003 034 203
- US-A1- 2012 111 665

## Description

### Domaine technique

La présente invention concerne une pièce pour un dispositif de blocage d'une corde pour l'escalade, le nautisme, l'alpinisme, la spéléologie, le sauvetage ou pour tout autre activité utilisant des cordes, ainsi qu'un dispositif de blocage comprenant cette pièce. La présente invention concerne également un procédé de blocage d'une telle corde.

### Etat de la technique

Actuellement, de manière générale, les alpinistes ou spéléologues mettent en place de lourdes cordes bicolores de plus de 80 m pour des rappels de 40 m. Il est donc nécessaire d'utiliser une corde ayant une longueur qui est double par rapport à celle des rappels.

Dans ce contexte, les alpinistes ou spéléologues font avec la corde des nœuds dits « Dufour », qui permettent de descendre sur un brin et de rappeler la corde avec l'autre brin resté libre et ainsi d'effectuer une succession de rappels courts sans avoir à défaire le nœud d'encordement.

De manière plus sporadique, une autre solution est constitutive d'un matériel en forme de crochet qui permet de récupérer la corde en interagissant sur ledit crochet avec une cordelette de longueur équivalente au rappel effectué. Cette technique est uniquement utilisée par des spécialistes aguerris, car elle répond à des règles strictes de mise en place et de maniement de cordes.

Dans des situations extrêmes, certains utilisateurs expérimentés se résignent à mettre en place un système de nœuds dit « nœud kamikaze » ou « nœud de jambe de chien coupé ». Ces techniques de boucles sur corde sont rarement utilisées, car le serrage des ganses sur elles-mêmes est très aléatoire et peut à tout moment, selon le type de corde utilisé ou les conditions climatiques, se défaire.

Une autre solution consiste à fixer la corde en « simple » et à descendre sur toute sa longueur. Cette méthode ne permet pas une réutilisation de son matériel pour un nouveau rappel. L'abandon du matériel sur une face provoque, outre un coût financier important, une pollution visuelle des sites et de plus dangereuse (fiabilité incertaine de la corde fixe).

Le document US20120111665 décrit une pièce pour un dispositif de blocage d'une corde comprenant un trou fait par deux parties, une partie inférieure et une partie supérieure. Un mousqueton est mobile dans le trou entre la partie inférieure et la partie supérieure. En particulier :
- quand le mousqueton se trouve dans la partie inférieure, la corde n'est pas bloquée;
- quand le mousqueton se trouve dans la partie supérieure, la corde est bloquée.
L'utilisateur pour débloquer la corde doit manuellement déplacer le corps de la pièce de façon à faire retourner le mousqueton depuis la partie supérieure vers la partie inférieure du trou.

Le document US4019609 décrit une pièce qui permet l'utilisation de deux mousquetons, grâce à sa forme unique et particulière.

Le document US20030034203 décrit une autre pièce pour un dispositif de blocage d'une corde dans qui peut tourner pour bloquer et débloquer la corde.

Le document CA2297356 décrit un mécanisme électrique pour retirer une corde d'un mousqueton.

### Bref résumé de l'invention

Un but de la présente invention est de proposer un dispositif de blocage d'une corde qui permet de fixer et bloquer la corde d'une façon infaillible et fiable.

Un autre but de l'invention est celui de proposer un dispositif de blocage d'une corde qui permet de réaliser la manœuvre de corde « rappel sur corde simple » de façon plus efficace par rapport aux solutions connues.

Un autre but de l'invention est celui de proposer un dispositif de blocage d'une corde qui permet de réutiliser le matériel utilisé pour un nouveau rappel.

Un autre but est de proposer un dispositif allégeant de moitié le matériel d'encordement nécessaire.

Selon l'invention, ces buts sont atteints notamment au moyen d'une pièce pour un dispositif de blocage d'une corde pour l'escalade, le nautisme, l'alpinisme, la spéléologie ou le sauvetage, ladite corde comprenant au moins un premier brin et un deuxième brin, ladite pièce comprenant
- au moins un trou arrangé pour recevoir la corde,
- au moins une fente arrangée pour coopérer avec un anneau ou un mousqueton,
- un mécanisme d'éjection.

Dans une variante préférentielle, l'anneau est de forme sensiblement ovale.

Dans une variante préférentielle, le premier brin de la corde comprend le « dormant », c'est-à-dire le brin de la corde qui reste fixe et permet la descente ou la montée d'un utilisateur.

Dans une variante préférentielle, le deuxième brin de la corde comprend le « courant », c'est-à-dire le brin libre d'une corde destinée à être tissée ou faire un nœud, et une boucle d'arrimage.

Ce mécanisme d'éjection est configuré pour se déplacer dans une première direction, par exemple vers le bas, lorsque le premier brin est mis sous tension, en bloquant ainsi le deuxième brin.

Ce mécanisme d'éjection est configuré également pour se déplacer dans une deuxième direction opposée à la première, donc par exemple vers le haut, lorsque le premier brin est relâché, en débloquant ainsi le deuxième brin.

Donc, le dispositif selon l'invention bloque la corde lors de sa mise sous tension, et la libère lors de son relâchement. Il est donc à la fois un dispositif de blocage de la corde, et un dispositif de déblocage de cette corde. Son utilisateur bénéficie donc d'un point d'assurage fort et neutralisable à distance. Ainsi, les longueurs de rappels s'en trouvent doublées pour un poids en matériel équivalent, ou bien le poids est diminué de moitié pour la même longueur de rappel. Comme le rapport longueur de corde disponible sur longueur de corde utilisée devient proche de un, l'efficience du matériel d'encordement s'en trouve améliorée, permettant également d'éviter les techniques hasardeuses de récupération de corde de rappel.

La pièce selon l'invention permet donc le blocage (et déblocage) d'une corde à distance par libération d'un doigt ou poussoir d'éjection actionné par un contrôle mécanique. Le fait d'utiliser comme système de commutation une tension sur corde précise et définie rend, dans ce type d'activité, le mécanisme infaillible et fiable même dans des conditions d'utilisation extrêmes.

La pièce selon l'invention étant récupérable, il n'est plus nécessaire de laisser à demeure en paroi du matériel coûteux et visuellement polluant.

Le mécanisme d'éjection comprend un doigt éjecteur mobile, et un élément élastique, par exemple un ressort.

Le doigt éjecteur mobile est arrangé pour coulisser à travers un trou débouchant sur la surface supérieure de la pièce.

Dans une autre variante, la pièce comprend une fente supérieure et une fente latérale.

Dans une variante la fente supérieure est définie par la surface supérieure et la partie de la pièce comprenant le trou.

Dans une variante, la surface supérieure comprend des dents ou des pics.

Dans une autre variante, la surface supérieure possède une inclinaison par rapport à une ligne horizontale d'un angle compris entre 15° et 25°, par exemple de 20°.

Dans une autre variante, la pièce comprend un moyen, par exemple un autre trou, arrangé pour faire un point de blocage de la corde.

Dans une autre variante, la pièce comprend un module de commande électronique à distance du mécanisme d'éjection.

La présente invention concerne également un dispositif de blocage d'une corde pour l'escalade, le nautisme, l'alpinisme, la spéléologie et le sauvetage, comprenant
- la pièce selon l'invention,
- un anneau ou un mousqueton.

Avantageusement, l'anneau, qui dans une variante préférentielle a une forme ovale, ou le mousqueton est arrangé pour coulisser dans la fente supérieure et/ou dans la fente latérale de la pièce.

L'anneau ou le mousqueton est configuré pour coulisser dans la fente latérale dans la première direction, par exemple vers le bas, lorsque la corde est mise sous tension, de façon à déplacer dans la première direction le mécanisme d'éjection et verrouiller la boucle d'amarrage formée par la corde.

L'anneau de forme ovale ou le mousqueton est configuré pour coulisser dans la fente latérale dans la deuxième direction, par exemple vers le haut, lorsque la corde est relâchée, de façon à déplacer dans la deuxième direction le mécanisme d'éjection en débloquant ainsi la boucle d'amarrage formée par la corde.

La présente invention concerne également un procédé de blocage d'une corde pour l'escalade, le nautisme, l'alpinisme, la spéléologie ou le sauvetage, la corde comprenant un premier brin et un deuxième brin, le procédé comprenant les étapes suivantes :
- Réaliser un nœud de blocage de la corde sur un mousqueton ou sur l'anneau. Par exemple le nœud de blocage peut être un nœud d'alouette. Pendant cette étape, le deuxième brin de la corde, comprenant le courant, doit être suffisant pour l'amarrage.

- Réaliser un point de blocage de la corde sur une pièce, en créant une boucle lâche entre le nœud de blocage de la corde et le point de blocage de la corde. Ce point de blocage peut être par exemple un nœud et permet de bloquer une extrémité du deuxième brin.
- Introduire le mousqueton ou l'anneau dans au moins une fente de ladite pièce.
- Faire passer le deuxième brin dans un point d'ancrage, en créant une boucle d'arrimage.
- Faire passer le deuxième brin dans un trou de la pièce.
- Lors d'une tension de la corde sur le premier brin par un utilisateur, déplacement de l'anneau ou d'un mousqueton dans au moins une fente de la pièce dans une première direction.
- Déplacement d'un mécanisme d'éjection de pièce dans la première direction.
- Blocage du deuxième brin entre l'anneau ou mousqueton et une surface supérieure de la pièce.

Le procédé peut comprendre les étapes suivantes :
- Lorsque l'utilisateur n'exerce plus de tension sur le premier brin, déplacement du mécanisme d'éjection dans une deuxième direction opposée à la première.
- Déplacement de l'anneau ou mousqueton dans la deuxième direction.
- Déblocage du deuxième brin.

Avantageusement, le procédé peut comprendre l'étape de commande à distance du mécanisme d'éjection.

Le matériau utilisé peut donc être récupéré.

La présente invention concerne également un dispositif de blocage de corde dynamique pour corde en simple, notamment pour l'alpinisme, la spéléologie ou toute autre activité utilisant des cordes servant à doubler la longueur des rappels tout en permettant la récupération de la corde et du dispositif de blocage, caractérisé par un corps principal [Ω] métallique ou plastique dur, un système d'éléments mobiles solidaires constitué par un anneau mobile ou un mousqueton de taille adaptée [G] et d'un doigt d'éjection [P] mobilisé mécaniquement ou électroniquement.

Dans une variante, le dispositif est caractérisé par un corps principal [Ω] fixe par lequel circule la corde [R] dans les orifices [A] et [B].

Dans une variante, le dispositif est caractérisé en ce que lors de la mobilisation de l'anneau mobile ou d'un mousqueton de taille adaptée, il interagit directement sur la corde en [R1, R2], provoquant la fermeture partielle de la lumière [A].

Dans une variante, le dispositif est caractérisé en ce que la fermeture de la lumière en [A] bloque la corde [R] en [R1, R4].

Dans une variante, le dispositif est caractérisé par l'armement d'un doigt d'éjection [P1], commandé à distance par le relâchement de la corde ou tout autre procédé électronique télécommandé.

Dans une variante, le dispositif est caractérisé par la formation d'une boucle solide [D] de dimension adaptable entre les orifices [A] et [B] du corps principal [Ω] permettant l'arrimage de l'ensemble [Ω,G,R,P] à un point fixe figuré en [E].

Dans une variante, le dispositif est caractérisé en ce que le corps principal [Ω] prenant appui en aval sur un nœud de blocage [R4] ou tout autre élément bloqueur et en amont sur le blocage de la corde en [A] , crée une boucle solide [D] de taille variable.

Dans une variante, le dispositif est caractérisé en ce qu'un nœud serré [R6] sur un anneau mobile ou un mousqueton de taille adaptée [G] en une zone [C], vient prendre appui sur ledit point de fixation [E] et permettre l'arrimage de la corde de rappel [R] sur laquelle l'utilisateur peut librement descendre ou monter sur le brin de corde [R7].

Dans une variante, le dispositif est caractérisé en ce qu'au moment du relâchement du brin de la corde [R7], une communication mécanique ou électronique est transmise et captée par le mécanisme d'éjection [P] pour qu'il reprenne sa position de repos haute par la détente du ressort [P2] ou tout autre mécanisme permettant un résultat similaire.

Dans une variante, le dispositif est caractérisé en ce que le retour en position haute du mécanisme d'éjection [P] permet également le retour en position haute de l'anneau mobile ou du mousqueton de taille adaptée [G].

Dans une variante, le dispositif est caractérisé en ce que le retour en position haute de l'anneau mobile ou du mousqueton de taille adaptée [G], ouvre la lumière [A]. La compression en [3] de la corde en [R1,R2] n'étant plus assurée par l'anneau mobile ou un mousqueton de taille adaptée [G], la corde de rappel [R] est alors libérée de l'orifice [A] du dispositif [Ω].

Dans une variante, le dispositif est caractérisé en ce que la libération de la corde en [A] libère la boucle [D] en son point d'arrimage [E].

### Brève description des figures

Des exemples de mise en œuvre de l'invention sont indiqués dans la description illustrée par les figures annexées dans lesquelles :
Les figures 1A à 1D illustrent respectivement une vue de droite, de face, de gauche respectivement de dessus d'un mode de réalisation d'une pièce pour un dispositif de blocage selon un mode de réalisation de l'invention.
La figure 2 illustre une vue de face d'un dispositif de blocage de la corde selon un mode de réalisation de l'invention, comprenant une pièce selon l'invention et un mousqueton. Une partie de la pièce est montrée de façon éclatée, afin de montrer sa partie intérieure.
La figure 3 illustre une vue de face du dispositif de blocage de la corde selon un mode de réalisation de l'invention, comprenant une pièce selon l'invention et un mousqueton, et notamment son interaction avec une corde.

### Exemple(s) de mode(s) de réalisation de l'invention

La figure 2 illustre un dispositif de blocage d'une corde pour l'escalade, le nautisme, l'alpinisme, la spéléologie, ou pour tout autre activité utilisant des cordes selon un mode de réalisation de l'invention.

Ce dispositif comprend :
- une pièce ou corps principal Ω;
- un anneau ou un mousqueton G.

Dans une variante préférentielle l'anneau a une forme ovale.

La pièce Ω, illustrée en détail sur les figures 1A à 1D, comprend au moins une fente ou gorge pour coopérer avec l'anneau de forme ovale ou mousqueton G. Dans les exemples illustrés, la pièce Ω comprend deux gorges, une gorge supérieure 1, visible sur la figure 1A, et une gorge latérale 2, visible sur la figure 1C.

Les gorges 1, 2 sont arrangées pour recevoir au moins une partie de l'anneau de forme ovale ou mousqueton G, et notamment elles ont une forme arrangée de sorte que l'anneau ou mousqueton G puisse coulisser dans ces gorges.

La pièce Ω comprend un doigt mobile ou mécanisme d'éjection P, visible en détail sur la figure 2. Dans l'exemple illustré, ce mécanisme d'éjection P comprend un poussoir d'éjection P1, un ressort P2, et un bouchon P3.

La pièce Ω comprend en correspondance de sa gorge supérieure 1 un trou T, visible sur la figure 1A, configuré pour permettre le passage du poussoir d'éjection P1. Dans l'exemple de la figure 1A le poussoir d'éjection P1 débouche dans la gorge supérieure 1 de la pièce Ω.

Même si la figure 2 illustre un ressort P2, la présente invention n'est pas limitée à la présence d'un ressort, mais tout autre dispositif élastique ou mécanisme élastique peut être utilisé à sa place. Par exemple le ressort peut être remplacé par une pâte ou gelée élastique, ou par un piston comprimant une certaine quantité de fluide, par exemple d'air, ou tout autre moyen équivalent.

Dans une variante, le bouchon P3 est un disque qui a une épaisseur inférieure à 5 mm, par exemple égale à 3 mm. Ce bouchon P3 a la seule fonction de servir d'appui au ressort P2 ou tout autre moyen élastique équivalent à la pièce Ω. Le bouchon P3 peut être collé à la pièce Ω, ou bien vissé à cette pièce ou encore être bloqué en place par un rivet ou tout autre moyen approprie.

Comme l'anneau de forme ovale ou mousqueton G peut coulisser par rapport à la pièce Ω, il peut être également nommé comme organe mobile. Dans l'exemple illustré, l'anneau ou mousqueton G a une forme sensiblement ovale.

La pièce Ω peut être réalisée en métal, en plastique ou en composite. Elle peut être constituée d'une pièce unique (monobloc), ou être réalisée en assemblant différentes pièces.

Comme visible sur les figures, la pièce Ω comprend
- un premier trou A;
- un deuxième trou B
- un troisième et un quatrième trou D.

Le trou A a en général une dimension qui est compatible avec le diamètre de la corde R utilisée. Dans l'exemple illustré le trou A est sensiblement circulaire, et a un diamètre légèrement supérieur à celui de la corde R utilisée. Dans une variante le rapport entre le diamètre du trou et celui de la corde est compris entre 1.2 et 2, de préférence entre 1.4 et 1.8, par exemple 1.6.

La fonction du trou B est celle de bloquer la corde dans au moins un point. En d'autres mots, le trou B permet de faire un point de blocage de la corde. En alternative, le trou B peut être remplacé par une encoche auto-serrante, un crochet, ou tout autre dispositif qui permet de bloquer la corde en un point.

Même si dans les exemples illustrés les trous A et B sont alignés, cet alignement n'est pas nécessaire pour le fonctionnement du dispositif. Par contre, la distance entre les deux trous A et B doit être suffisante pour éviter que la partie de la corde R3 visible sur la figure 3 comprime la partie de la corde R2, visible toujours sur la figure 3, lors de la mise sous tension de la corde, comme on le verra plus loin. Par exemple, la distance entre les deux trous A et B est dans une variante supérieure à 20 mm par exemple supérieure à 40 mm.

Dans une variante, les trous A et/ou B sont chanfreinés extérieurement.

La présence des trous D n'est pas nécessaire au fonctionnement du dispositif de blocage. Ces trous peuvent donc être absents.

Comme illustré sur la figure 1D, en correspondance de la gorge supérieure 1 de la pièce Ω, la pièce Ω comprend une surface 3 sensiblement horizontale qui n'est pas lisse, car elle comprend des dents.

Dans le contexte de cette invention, l'adjectif « horizontal(e) » indique que la surface est sensiblement perpendiculaire à la direction de la force de gravité pendant l'utilisation du dispositif de blocage.

Dans une autre variante, la surface 3 n'est pas dentée, mais elle peut être également crénelée ou comprendre des pics.

Si l'anneau de forme ovale ou le mousqueton G comprend, au moins en correspondance de sa partie qui coopère avec la surface 3 de la pièce Ω, une surface non lisse, alors la surface 3 peut être dépourvue de dents.

Dans une autre variante, non illustrée, la surface 3 n'est pas horizontale, mais elle a une inclinaison par rapport à une ligne horizontale d'un angle compris dans la plage 15°-25°, par exemple de 20°. Dans ce cas, la surface de l'anneau de forme ovale ou mousqueton G peut être lisse. Dans cette variante la pièce Ω sera plus facile à fabriquer, et également plus légère.

Le fonctionnement du dispositif de blocage sera décrit par rapport à la figure 3.

Les différentes parties de la corde R sont indiquées sur la figure 3 avec les références R1 à R7. Il faut cependant comprendre que dans une variante préférentielle la corde est constituée d'une seule pièce, et non pas de plusieurs pièces assemblées ensemble. En particulier :
- la référence R7 indique le dormant, ou la corde d'assurage,
- la référence R6 indique la partie de la corde utilisée pour faire un nœud d'amarrage sur le mousqueton ou l'anneau de forme ovale,
- la référence R5 indique la partie de la corde qui forme une boucle lâche
- la référence R4 indique la partie de la corde utilisée pour réaliser un point de blocage ou d'arrêt,
- les références R3 et R2 indiquent les parties de la corde utilisées pour réaliser une boucle d'arrimage
- la référence R1 indique le courant libre.

D'abord, la corde R entre dans le dispositif de blocage par le trou B et sort par le trou A, en formant une boucle D, figurée sur la figure 3, de dimension variable. La boucle D ainsi formée permet l'assurage à un point d'ancrage fixe E.

Comme anticipé, la distance entre les deux trous A et B doit être suffisante pour éviter que la partie de la corde R3 de la boucle D vienne comprimer la partie de la corde R2 de la boucle D lors de la mise sous tension de la corde.

Un nœud ou tout autre mécanisme de blocage en correspondance du trou B empêche tout coulissement en R3. Le brin de corde R5 est relié sans tension à l'anneau de forme ovale ou mousqueton G à l'aide d'un nœud serré R6, par exemple un nœud d'amarrage double tel que figuré sur la figure 3, ou tout autre type de nœud serré, par exemple « nœud cabestan double » ou « nœud de bosse ».

La fonction du nœud R6 est donc celle de fixer la corde R à l'anneau de forme ovale ou mousqueton G, et surtout de permettre que même sous tension la corde en R5 reste parfaitement détendue.

Lors d'une tension idéale de la partie de corde R7 par l'utilisateur illustré sur la figure 3, l'anneau de forme ovale ou le mousqueton G coulisse dans les gorges 1 et/ou 2 de la pièce Ω. De cette façon l'anneau de forme ovale ou le mousqueton G transmet d'une part directement la force de tension en une zone correspondant à l'intersection entre le trou A et la gorge 1, et d'autre part il vient armer en position basse le système éjecteur P de la figure 2 par compression du ressort P2.

L'anneau de forme ovale ou le mousqueton G se transforme alors en un instrument de serrage, obturant suffisamment le trou A (par exemple au moins le 80% du trou est obturé) et entrainant par compression et pincement des parties de la corde R1, R2 et R3 un blocage de la boucle D entre les points A et B.

En d'autres mots, suite au coulissement du mousqueton G, la partie de corde entre R1 et R2 est fortement pincée entre le mousqueton et la surface 3 de la pièce Ω.

La corde R est donc fortement comprimée, sans être sectionnée, ni abimée, entre l'anneau de forme ovale ou le mousqueton G et la surface supérieure 3 de la pièce Ω visible sur la figure 1D. Le doigt éjecteur P1 se trouve alors mis sous pression jusqu'à tendre à s'effacer dans le corps du dispositif à travers le trou T.

Le blocage de la corde permet donc à l'utilisateur de descendre ou monter librement sur le brin de corde « dormant » R7.

Lorsque l'utilisateur n'exerce plus de tension sur la partie de corde R7 et que la tension résiduelle sur l'anneau de forme ovale ou le mousqueton G est uniquement sensiblement égale au poids de la corde R, le mécanisme d'éjection P revient en position de repos haute en compensant le poids de la corde R. Conséquemment, l'anneau de forme ovale ou mousqueton G libère le trou A entrainant l'ouverture de la boucle D par les brins (le courant) de corde R1, R2. L'ensemble formé par le mousqueton G, le corps Ω et la corde R peut être ramené pour effectuer une nouvelle manœuvre de corde appelée « rappel sur corde simple ».

Le retour en position « haute » du mécanisme d'éjection P permet également le coulissement vers le haut de l'anneau de forme ovale ou du mousqueton G. Ce retour en position haute de l'anneau ou du mousqueton G ouvre le trou A. En d'autres mots, le relâchement de la tension aidé en complément par la libération du doigt éjecteur P1 ramène l'anneau de forme ovale ou le mousqueton G dans leur position initiale de repos permettant le déblocage de la corde.

La compression en correspondance de la surface 3 de la corde n'étant plus assurée par l'anneau ou mousqueton G, la corde de rappel R est alors libérée du trou A de la pièce Ω.

La libération de la corde en A libère la boucle D en son point d'arrimage E.

L'anneau ou le mousqueton G constitue donc à la fois l'organe d'attache et l'organe de serrage ajustable coopérant avec la surface supérieure 3 de la pièce Ω.

Le dispositif, ainsi réalisé, apporte une sécurité optimale dans des conditions climatiques extrêmes, tant au niveau du blocage de corde, que lors de la récupération de l'ensemble boîtier avec corde.

Dans une variante non illustrée, le dispositif selon l'invention comprend également un récepteur arrangé pour recevoir un signal envoyé par un dispositif porté par l'utilisateur, par exemple une télécommande, le signal reçu permettant d'activer la réalisation du blocage de la corde. Par exemple le dispositif selon l'invention peut comprendre un microprocesseur et un actionneur relié au mécanisme d'éjection P, le microprocesseur étant arrangé pour élaborer le signal reçu et activer l'actionneur afin qu'il puisse déplacer le poussoir d'éjection P1 du mécanisme d'éjection P.

En d'autres mots, le poussoir d'éjection P1 peut être commandé à distance par le relâchement et/ou la mise sous tension de la corde R et également par un procédé électronique télécommandé. Par exemple, au moment du relâchement du brin de la corde R7, une communication est transmise et captée par le mécanisme d'éjection P pour qu'il reprenne sa position de repos « haute » par la détente du ressort P2 ou tout autre mécanisme permettant un résultat similaire.

## Revendications

1. Pièce (Ω) pour un dispositif de blocage d'une corde (R) pour l'escalade, le nautisme, l'alpinisme, la spéléologie ou le sauvetage, ladite corde (R) comprenant un premier brin (R7) et un deuxième brin (R1, R2, R3), ladite pièce (Ω) comprenant
- au moins un trou (A) arrangé pour recevoir la corde (R),
- au moins une fente (1, 2) arrangée pour coopérer avec un anneau ou un mousqueton (G), dans laquelle ledit anneau ou ledit mousqueton (G) peut coulisser dans une première direction et dans une deuxième direction opposée à la première
**caractérisé en ce qu'**il comprend
- un mécanisme d'éjection (P) de la corde (R), ledit mécanisme d'éjection (P) comprenant un doigt éjecteur (P1) mobile, un élément élastique (P2) et un appui (P3) pour ledit élément élastique (P2),
ledit doigt éjecteur (P1) mobile étant configuré pour se déplacer dans la première direction par compression dudit élément élastique (P2) par ledit anneau ou ledit mousqueton (G) coulissant dans ladite première direction lorsque le premier brin (R7) est mis sous tension, en bloquant ainsi le deuxième brin (R1, R2, R3),
et à se déplacer dans ladite deuxième direction par détente dudit élément élastique (P2), lorsque le premier brin (R7) est relâché, en faisant coulisser ainsi ledit anneau ou ledit mousqueton (G) dans ladite deuxième direction et en débloquant ainsi le deuxième brin (R1, R2, R3).

2. Pièce selon la revendication 1, le premier brin (R7) comprenant un dormant, le deuxième brin (R1, R2, R3) comprenant un courant (R1) et une boucle d'arrimage (R2, R3).

3. Pièce selon la revendication 1, ledit doigt éjecteur (P1) mobile étant arrangé pour coulisser à travers un trou (T) débouchant d'une surface supérieure (3) de ladite pièce (Ω).

4. Pièce selon l'une des revendications 1 à 3, comprenant une fente supérieure (1) et une fente latérale (2).

5. Pièce selon la revendication 4, la fente supérieures (1) étant définies par la surface supérieure (3) et la partie de la pièce (Ω) comprenant le trou (A).

6. Pièce selon l'une des revendications 3 à 5, ladite surface supérieure (3) comprenant des dents ou des pics.

7. Pièce selon l'une des revendications 3 à 5, ladite surface supérieure (3) ayant une inclinaison par rapport à une ligne horizontale d'un angle compris entre 15° et 25°.

8. Pièce selon l'une des revendications 1 à 7, comprenant un moyen (B) arrangé pour faire un point de blocage de la corde (R4).

9. Pièce selon l'une des revendications 1 à 8, comprenant un module de commande électronique à distance dudit mécanisme d'éjection (P).

10. Dispositif de blocage d'une corde (R) pour l'escalade, le nautisme, l'alpinisme, la spéléologie ou le sauvetage, comprenant
- la pièce (Ω) selon l'une des revendications précédentes,
- un anneau ou un mousqueton (G).

11. Dispositif selon la revendication 10, ledit anneau étant un anneau de forme ovale.

12. Le dispositif selon l'une des revendications 10 ou 11, ledit anneau ou ledit mousqueton (G) étant arrangé pour coulisser dans ladite fente supérieure (1) et/ou dans ladite fente latérale (2) de la pièce (Ω).

13. Le dispositif selon l'une des revendications 10 à 12, ledit anneau ou ledit mousqueton étant configuré pour coulisser dans ladite fente supérieure (1) et/ou dans ladite fente latérale (2) dans la première direction lorsque le premier brin (R7) est mis sous tension, de façon à déplacer dans la première direction ledit mécanisme d'éjection (P), et à coulisser dans ladite fente supérieure (1) et/ou dans ladite fente latérale (2) dans la deuxième direction lorsque le premier brin (R7) est relâché, de façon à déplacer dans la deuxième direction ledit mécanisme d'éjection (P) en débloquant ainsi le deuxième brin (R1, R2, R3).

14. Procédé de blocage d'une corde (R) pour l'escalade, le nautisme, l'alpinisme, la spéléologie ou le sauvetage, ladite corde (R) comprenant un premier brin (R7) et un deuxième brin (R1, R2, R3), ledit procédé comprenant les étapes suivantes :
- réaliser un nœud de blocage (R6) de la corde sur un mousqueton ou sur l'anneau (G),
- réaliser un point de blocage (B, R4) de la corde sur une pièce (Ω), en créant une boucle (R5) entre ledit nœud de blocage de la corde (R6) et ledit point de blocage (B, R4) de la corde,
- introduire le mousqueton ou l'anneau (G) dans au moins une fente (1, 2) de ladite pièce (Ω),
- faire passer le deuxième brin (R1, R2, R3) dans un point d'ancrage (E), en créant une boucle d'arrimage (R2, R3),
- faire passer ledit deuxième brin (R1) dans un trou (A) de ladite pièce (Ω)
- lors d'une tension de la corde sur le premier brin (R7) par un utilisateur, déplacement de l'anneau ou d'un mousqueton (G) dans au moins une fente (1, 2) de la pièce (Ω) dans une première direction,
- déplacement d'un doigt éjecteur (P1) mobile d'un mécanisme d'éjection (P) de pièce (Ω) dans ladite première direction, ledit mécanisme d'éjection comprenant aussi un élément élastique (P2) et un appui (P3) pour ledit élément élastique (P2), par compression dudit élément élastique (P2) par ledit anneau ou ledit mousqueton (G)
- blocage du deuxième brin (R1, R2, R3) entre l'anneau ou mousqueton et une surface supérieure (3) de la pièce (Ω),
- lorsque l'utilisateur n'exerce plus de tension sur le premier brin (R7), déplacement dudit élément élastique (P1) dans une deuxième direction opposée à la première par détente dudit élément élastique (P2),
- déplacement de l'anneau ou mousqueton (G) dans ladite deuxième direction,
- déblocage du deuxième brin (R1, R2, R3).

15. Le procédé selon la revendication14, comprenant
- commande électronique à distance dudit mécanisme d'éjection (P).

## Patentansprüche

1. Teil (Ω) für eine Vorrichtung zur Arretierung eines Seils (R) für den Klettersport, den Wassersport, das Bergsteigen, die Erkundung von Höhlen oder den Rettungsdienst, wobei das Seil (R) einen ersten Strang (R7) und einen zweiten Strang (R1, R2, R3) umfasst, wobei das Teil (Ω) Folgendes umfasst:
- mindestens ein Loch (A), das zur Aufnahme des Seils (R) angeordnet ist,
- mindestens einen Schlitz (1, 2), der zum Zusammenwirken mit einem Ring oder einem Karabinerhaken (G) angeordnet ist und in dem der Ring oder der Karabinerhaken (G) in eine erste Richtung und in eine der ersten Richtung entgegengesetzten zweite Richtung gleiten kann,
**dadurch gekennzeichnet, dass** es Folgendes umfasst:
- einen Mechanismus (P) zum Auswerfen des Seils (R), wobei der Auswurfmechanismus (P) einen beweglichen Auswurffinger (P1), ein elastisches Element (P2) und eine Stütze (P3) für das elastische Element (P2) umfasst,
wobei der bewegliche Auswurffinger (P1) dazu ausgestaltet ist, sich in die erste Richtung zu bewegen, wenn das elastische Element (P2) dadurch zusammengedrückt wird, dass der Ring oder der Karabinerhaken (G) in die erste Richtung gleitet, sofern der erste Strang (R7) gespannt wird, wodurch der zweite Strang (R1, R2, R3) arretiert wird,
und sich bei Entspannung des elastischen Elements (P2) in die zweite Richtung zu bewegen, wenn der erste Strang (R7) gelockert wird, wodurch veranlasst wird, dass der Ring oder der Karabinerhaken (G) in die zweite Richtung gleitet und wodurch die Arretierung des zweiten Strangs (R1, R2, R3) freigegeben wird.

2. Teil nach Anspruch 1, wobei der erste Strang (R7) einen stehenden Teil umfasst und der zweite Strang (R1, R2, R3) einen laufenden Teil (R1) und eine Klemmschlaufe (2,3) umfasst.

3. Teil nach Anspruch 1, wobei der bewegliche Auswurffinger (P1) dazu angeordnet ist, durch ein Durchgangsloch (T) in einer oberen Fläche (3) des Teils (Ω) zu gleiten.

4. Teil nach einem der Ansprüche 1 bis 3, umfassend einen oberen Schlitz (1) und eine seitlichen Schlitz (2).

5. Teil nach Anspruch 4, wobei der obere Schlitz (1) durch die obere Fläche (3) und den das Loch (A) umfassenden Abschnitt des Teils (Ω) definiert ist.

6. Teil nach einem der Ansprüche 3 bis 5, wobei die obere Fläche (3) Zähne oder Spitzen umfasst.

7. Teil nach einem der Ansprüche 3 bis 5, wobei die obere Fläche (3) bezüglich einer horizontalen Linie eine Neigung mit einem Winkel zwischen 15° und 25° aufweist.

8. Teil nach einem der Ansprüche 1 bis 7, umfassend ein Mittel (B), das zum Schaffen eines Arretierungpunktes des Seils (R4) angeordnet ist.

9. Teil nach einem der Ansprüche 1 bis 8, umfassend ein Modul zur elektronischen Fernsteuerung des Auswurfmechanismus (P).

10. Vorrichtung zum Arretieren eines Seils (R) für den Klettersport, den Wassersport, das Bergsteigen, die Erkundung von Höhlen oder den Rettungsdienst, umfassend
- das Teil (Ω) nach einem der vorhergehenden Ansprüche,
- einen Ring oder einen Karabinerhaken (G).

11. Vorrichtung nach Anspruch 10, wobei der Ring ein Ring mit ovaler Form ist.

12. Vorrichtung nach einem der Ansprüche 10 oder 11, wobei der Ring oder der Karabinerhaken (G) dazu angeordnet sind, in dem oberen Schlitz (1) und/oder in dem seitlichen Schlitz (2) des Teils (Ω) zu gleiten.

13. Vorrichtung nach einem der Ansprüche 10 bis 12, wobei der Ring oder der Karabinerhaken dazu ausgestaltet sind, in dem oberen Schlitz (1) und/oder in dem seitlichen Schlitz (2) in die erste Richtung zu gleiten, wenn der erste Strang (R7) gespannt wird, um den Auswurfmechanismus (P) in die erste Richtung zu bewegen, und in dem oberen Schlitz (1) und/oder in dem seitlichen Schlitz (2) in die zweite Richtung zu gleiten, wenn der erste Strang (R7) gelockert wird, um den Auswurfmechanismus (P) somit unter Freigabe der Arretierung des zweiten Strangs (R1, R2, R3) in die zweite Richtung zu bewegen.

14. Verfahren zum Arretieren eines Seils (R) für den Klettersport, den Wassersport, das Bergsteigen, die Erkundung von Höhlen oder den Rettungsdienst, wobei das Seil (R) einen ersten Strang (R7) und einen zweiten Strang (R1, R2, R3) umfasst, wobei das Verfahren die folgenden Schritte umfasst:
- Herstellen eines Arretierungsknotens (R6) des Seils an einem Karabinerhaken oder an dem Ring (G),
- Herstellen eines Punkts (B, R4) zum Arretieren des Seils an dem Teil (Ω), indem eine Schlaufe (R5) zwischen dem Arretierungsknoten des Seils (R6) und dem Arretierungspunkt (B, R4) des Seils hergestellt wird,
- Einführen des Karabinerhakens oder des Rings (G) in mindestens einen Schlitz (1, 2) des Teils (Ω),
- Führen des zweiten Strangs (R1, R2, R3) in einen Verankerungspunkt (E) durch Herstellen einer Klemmschlaufe (R2, R3),
- Führen des zweiten Strangs (R1) in ein Loch (A) des Teils (Ω),
- Bewegen des Rings oder eines Karabinerhakens (G) in mindestens einem Schlitz (1, 2) des Teils (Ω) in eine erste Richtung, wenn ein Benutzer das Seil an dem ersten Strang (R7) spannt,
- Bewegen eines beweglichen Auswurffingers (P1) eines Auswurfmechanismus (P) des Teils (Ω) in die erste Richtung, wobei der Auswurfmechanismus auch ein elastisches Element (P2) und eine Stütze (P3) für das elastische Element (P2) umfasst, durch Zusammendrücken des elastischen Elements (P2) durch den Ring oder den Karabinerhaken (G),
- Arretierung des zweiten Strangs (R1, R2, R3) zwischen dem Ring oder dem Karabinerhaken und einer oberen Fläche (3) des Teils (Ω),
- Bewegen des elastischen Elements (P1) in eine der ersten entgegengesetzte zweite Richtung durch Entspannen des elastischen Elements (P2), wenn der Benutzer keine Spannung mehr auf den ersten Strang (R7) ausübt,
- Bewegen des Rings oder des Karabinerhakens (G) in die zweite Richtung,
- Lösen der Arretierung des zweiten Strangs (R1, R2, R3) .

15. Verfahren nach Anspruch 14, umfassend:
- elektronische Fernsteuerung des Auswurfmechanismus (P).

## Claims

1. Part (Ω) for a device for locking a rope (R) for climbing, boating, mountaineering, caving or rescue, said rope (R) comprising a first strand (R7) and a second strand (R1, R2, R3), said part (Ω) comprising
- at least one hole (A) arranged to receive the rope (R)
- at least one slot (1, 2) arranged to cooperate with a ring or a snap hook (G), in which said ring or snap hook (G) can slide in a first direction and in a second direction opposite to the first
**characterised in that** it comprises
- an ejection mechanism (P) for the rope (R), said ejection mechanism (P) comprising a movable ejector finger (P1), an elastic element (P2) and a support (P3) for said elastic element (P2),
said movable ejector finger (P1) being configured to move in the first direction by compression of said elastic element (P2) by said ring or snap hook (G) sliding in said first direction when the first strand (R7) is tensioned, thereby blocking the second strand (R1, R2, R3)
and to move in said second direction by releasing said elastic element (P2), when the first strand (R7) is released, thereby causing said ring or said snap hook (G) to slide in said second direction and unlocking the second strand (R1, R2, R3).

2. Part according to claim 1, the first strand (R7) comprising a frame, the second strand (R1, R2, R3) comprising a moving portion (R1) and a securing loop (R2, R3).

3. Part according to claim 1, said movable ejector finger (P1) being arranged to slide through a hole (T) opening from an upper surface (3) of said part (Ω).

4. Part according to any of claims 1 to 3, comprising an upper slot (1) and a lateral slot (2).

5. Part according to claim 4, the upper slots (1) being defined by the upper surface (3) and the portion of the part (Ω) comprising the hole (A).

6. Part according to any of claims 3 to 5, said top surface (3) comprising teeth or spikes.

7. Part according to any of claims 3 to 5, said top surface (3) having an inclination with respect to a horizontal line of an angle between 15° and 25°.

8. Part according to any one of claims 1 to 7, comprising means (B) arranged to make a rope lock point (R4).

9. Part according to any one of claims 1 to 8, comprising a remote electronic control module for said ejection mechanism (P).

10. Device for blocking a rope (R) for climbing, water sports, mountaineering, caving or rescue, comprising
- the part (Ω) according to one of the preceding claims,
- a ring or snap hook (G).

11. The device according to claim 10, said ring being an oval-shaped ring.

12. The device according to any of claims 10 or 11, said ring or snap hook (G) being arranged to slide in said top slot (1) and/or in said side slot (2) of the part (Ω).

13. The device according to one of claims 10 to 12, said ring or said snap hook being configured to slide in said top slot (1) and/or in said side slot (2) in the first direction when the first strand (R7) is tensioned, so as to move said ejector mechanism (P) in the first direction, and to slide in said top slot (1) and/or in said side slot (2) in the second direction when the first strand (R7) is released, so as to move in the second direction said ejector mechanism (P), thereby unblocking the second strand (R1, R2, R3).

14. Method of locking a rope (R) for climbing, boating, mountaineering, caving or rescue, said rope (R) comprising a first strand (R7) and a second strand (R1, R2, R3), said method comprising the following steps:
- making a locking knot (R6) of the rope on a snap hook or on the ring (G),
- making a locking point (B, R4) of the rope on a part (Ω), by creating a loop (R5) between said rope locking knot (R6) and said locking point (B, R4) of the rope,
- inserting the snap hook or the ring (G) into at least one slot (1, 2) of said part (Ω),
- passing the second strand (R1, R2, R3) through an anchor point (E), creating a securing loop (R2, R3)
- passing said second strand (R1) through a hole (A) of said part (Ω)
- when the rope is tensioned on the first strand (R7) by a user, moving the ring or a snap hook (G) in at least one slot (1, 2) of the part (Ω) in a first direction
- moving a movable ejector finger (P1) of an ejector mechanism (P) of the part (Ω) in said first direction, said ejector mechanism also comprising an elastic element (P2) and a support (P3) for said elastic element (P2), by compression of said elastic element (P2) by said ring or snap hook (G)
- locking of the second strand (R1, R2, R3) between the ring or snap hook and an upper surface (3) of the part (Ω),
- when the user no longer exerts tension on the first strand (R7), displacement of said elastic element (P1) in a second direction opposite to the first by relaxing said elastic element (P2),
- displacement of the ring or snap hook (G) in said second direction,
- releasing the second strand (R1, R2, R3).

15. The method according to claim 14, comprising
- remote electronic control of said ejection mechanism (P).
